# DEMANDE DE BREVET EUROPEEN

(11) **EP 0 936 335 A1**
(43) Date de publication de la demande: **18.08.1999**
(21) Numéro de dépôt: 98440195.0
(22) Date de dépôt: 04.09.1998
(51) Int. Cl.: E05C 7/06, E05B 65/10

(54) **Dispositif de verrou pour le vantail semi-fixe d'une porte coupe-feu ou analogue à deux vantaux**

(30) Priorité: 12.02.1998 FR 9801926
(71) Demandeur: Jallais Etude et Projet, 44018 Nantes (FR)
(72) Inventeur: Jallais, André, 44470 Carquefou (FR); Jallais, Georges, 44510 Le Pouliguen (FR)
(74) Mandataire: Arbousse-Bastide, Jean-Claude Philippe

(57) **Abrégé**

Il est destiné à équiper chacun des deux coins opposés à ceux du côté duquel s'articule le vantail semi-fixe, et il est du type comportant d'une part un premier pêne (2) mobile en déplacement dans le sens vertical et susceptible de s'engager dans une gâche (60) pratiquée, soit dans le sol, soit dans la partie transversale du dormant (6); et d'autre part un second pêne (1) mobile horizontalement faisant saillie latéralement du vantail semi-fixe (5), la rentrée du second pêne (1), provoquée par la fermeture du second vantail (7), commandant la sortie du premier pêne (2), caractérisé en ce que les deux pênes (1, 2) sont liés en déplacement par une roue dentée (3) qui s'engrène sur deux crémaillères (11, 20), chacune solidaire d'un des pênes (1, 2), le pêne horizontal (1) étant rappelé en sortie par un ressort (46).

## Description

La présente invention a pour objet un dispositif de verrou pour le vantail semi-fixe d'une porte coupe-feu ou analogue, à deux vantaux.

Lors d'un incendie, les portes coupe-feu sont généralement commandées automatiquement en fermeture par des moyens électroniques connectés à un détecteur d'incendie. Les deux vantaux, maintenus ouverts par des ventouses électromagnétiques, sont alors fermés l'un après l'autre.

Pour des raisons de sécurité évidentes, il est nécessaire de verrouiller les vantaux une fois fermés, tout en autorisant leur ouverture de manière aisée et rapide.

Ce but est atteint en équipant l'un des vantaux, celui qui se ferme le premier et qui est appelé vantail semi-fixe, à chacun des deux coins opposés à ceux du côté duquel s'articule celui-ci, d'un verrou présentant d'une part un premier pêne mobile en déplacement dans le sens vertical et susceptible de s'engager dans une gâche pratiquée, soit dans le sol, soit dans la partie transversale du dormant, selon que ledit verrou est placé dans respectivement le coin bas ou le coin haut du vantail; et d'autre part un second pêne mobile horizontalement faisant saillie latéralement dudit vantail, la rentrée dudit second pêne, provoquée par la fermeture du second vantail, commandant la sortie du premier pêne.

Sauf indication particulière contraire, les termes "haut", "bas" , "vertical" et "horizontal" sont utilisés par référence à un observateur regardant le dispositif de verrouillage selon l'invention et se tenant en face du vantail qui en est équipé.

On connaît actuellement de tels dispositifs de verrou, où la liaison entre les deux pênes est réalisée par l'intermédiaire d'un système à came.

Ces dispositifs présentent toutefois l'inconvénient d'être trop encombrants pour être installés sur des portes d'épaisseur standard, c'est-à-dire de l'ordre de 40 à 50 mm.

La présente invention a pour but de remédier à cet inconvénient en proposant un dispositif de verrou de conception simple et susceptible d'être intégré dans des portes qui sont d'épaisseur standard.

Le dispositif de verrou objet de la présente invention se caractérise essentiellement en ce que les deux pênes sont liés en déplacement par une roue dentée qui s'engrène sur deux crémaillères, chacune solidaire d'un desdits pênes, ledit pêne horizontal étant rappelé en sortie par un ressort.

Selon une caractéristique additionnelle du dispositif selon l'invention, le pêne horizontal est guidé en déplacement par l'intermédiaire d'une tige le traversant par une lumière oblongue pratiquée dans celui-ci.

Selon une autre caractéristique additionnelle du dispositif selon l'invention, la crémaillère du pêne vertical comporte une fente longitudinale par laquelle passe la partie du pêne horizontal comportant la crémaillère.

Les avantages et les caractéristiques de la présente invention ressortiront plus clairement de la description qui suit et qui se rapporte au dessin annexé, lequel en représente un mode de réalisation non limitatif.

Dans le dessin annexé :
- la figure 1 représente une vue partielle en perspective d'un dispositif de verrou selon l'invention.
- la figure 2 représente une vue en coupe partielle d'un vantail semi-fixe équipé du même dispositif.
- la figure 3 représente la même vue du même dispositif, lors d'une opération de verrouillage au moyen de celui-ci.

Si on se réfère à la figure 1, on peut voir qu'un dispositif de verrou selon l'invention comporte d'une part un pêne 1 solidarisé à l'extrémité d'une plaque 10 présentant à son bord supérieur une crémaillère 11; d'autre part un pêne 2, dont un bord longitudinal présente une crémaillère 20; et d'autre part encore une roue dentée 3 qui s'engrène sur les crémaillères 11 et 20.

Si on se réfère également à la figure 2, on peut voir que le dispositif de verrou selon l'invention comporte une têtière 4 comprenant deux parties 40 et 41, faisant entre elles un angle droit et solidarisées sur le chant d'un vantail semi-fixe 5, dans un angle de celui-ci, la partie 40 horizontale étant traversée perpendiculairement par le pêne 2, tandis que la partie 41 verticale est traversée par le pêne 1.

Le dispositif de verrou selon l'invention comporte également une platine 42, parallèle au plan du vantail semi-fixe 5, solidaire de la têtière 4, et sur laquelle sont assujettis d'une part un pivot 43 sur lequel est montée en rotation libre la roue dentée 3; d'autre part une tige 44 traversant transversalement une lumière oblongue 12 pratiquée dans la plaque 10 parallèlement à la crémaillère 11; d'autre part encore des plots 45 de guidage du pêne 2; et d'autre part encore un ressort 46 repoussant le pêne 2 en sortie.

Le pêne 1 est mobile horizontalement, son déplacement est guidé et limité par la lumière oblongue 12 et la tige 44, et il entraîne en rotation la roue dentée 3 par l'intermédiaire de la crémaillère 11, tandis que la rotation de la roue dentée 3 entraîne le déplacement du pêne 2.

On peut également voir sur la figure 1 que le pêne 2 présente au niveau de la crémaillère 20 une fente longitudinale 21 coupant cette dernière en deux parties, et dans laquelle est engagée la plaque 10 qui y est guidée dans le sens transversal.

Sur la figure 2, on peut voir que le vantail semi-fixe 5 est positionné dans son dormant 6, que, sous l'action du ressort 46, le pêne 1 est sorti, et que, par l'intermédiaire de la roue dentée 3, le pêne 2 est rentré.

Si on se réfère maintenant à la figure 3, on peut voir qu'un vantail mobile 7, à savoir le deuxième vantail de la porte coupe-feu, est rabattu sur le dormant 6, contre le vantail semi-fixe 5.

Le bord vertical 70 du vantail mobile 7 exerce une pression sur le pêne 1, en sorte que celui-ci se déplace en rentrée, provoquant ainsi, par l'intermédiaire de la roue dentée 3, la sortie du pêne 2 et l'engagement de celui-ci dans une gâche 60 pratiquée dans le dormant 6.

On notera qu'avantageusement, le pêne 1 présente et de manière connue en soi, un part biseauté 13, visible sur la figure 1, facilitant sa rentrée lors de la fermeture du vantail mobile 7.

Le vantail mobile 7 étant équipé d'une serrure de type classique, non représentée, et le vantail semi-fixe 5 d'une gâche, également non représentée, les deux vantaux 5 et 7 sont alors liés entre eux et au dormant 6, l'ouverture du vantail mobile 7 déclenchant le déverrouillage du vantail semi-fixe 5.

## Revendications

1. Dispositif de verrou pour le vantail semi-fixe d'une porte coupe-feu ou analogue à deux vantaux, destiné à équiper chacun des deux coins opposés à ceux du côté duquel s'articule ledit vantail semi-fixe, et du type comportant d'une part un premier pêne (2) mobile en déplacement dans le sens vertical et susceptible de s'engager dans une gâche (60) pratiquée, soit dans le sol, soit dans la partie transversale du dormant (6); et d'autre part un second pêne (1) mobile horizontalement faisant saillie latéralement dudit vantail semi-fixe (5), la rentrée dudit second pêne (1), provoquée par la fermeture du second vantail (7), commandant la sortie dudit premier pêne (2), caractérisé en ce que les deux pênes (1, 2) sont liés en déplacement par une roue dentée (3) qui s'engrène sur deux crémaillères (11, 20), chacune solidaire d'un desdits pênes (1, 2), ledit pêne horizontal (1) étant rappelé en sortie par un ressort (46).

2. Dispositif selon la revendication 1 caractérisé en ce que le pêne horizontal (1) est guidé en déplacement par l'intermédiaire d'une tige (44) le traversant par une lumière oblongue (12) pratiquée dans celui-ci.

3. Dispositif selon la revendication 1 ou la revendication 2 caractérisé en ce que la crémaillère (20) du pêne vertical (2) comporte une fente longitudinale (21) par laquelle passe la partie (10) comportant la crémaillère (11) du pêne horizontal (1).
